# EUROPÄISCHE PATENTSCHRIFT

(11) **EP 2 059 147 B1**
(45) Veröffentlichungstag und Bekanntmachung des Hinweises auf die Patenterteilung: **30.11.2011**
(21) Anmeldenummer: 07802804.0
(22) Anmeldetag: 22.08.2007
(51) Int. Cl.: A47B 88/00, A47B 88/04

(54) **VERBINDUNGSEINRICHTUNG AN EINEM SCHUBKASTEN**
CONNECTING DEVICE FOR A DRAWER
DISPOSITIF DE CONNEXION MONTÉ SUR UN TIROIR

(30) Priorität: 08.09.2006 DE 202006014018 U; 02.02.2007 DE 202007001783 U
(43) Veröffentlichungstag der Anmeldung: 20.05.2009
(73) Patentinhaber: Paul Hettich GmbH & Co. KG, 32278 Kirchlengern (DE)
(72) Erfinder: STUFFEL, Andreas, 31675 Bückeburg (DE)
(74) Vertreter: Dantz, Jan Henning
(86) Internationale Anmeldenummer: PCT/EP2007/058732
(87) Internationale Veröffentlichungsnummer: WO 2008/028808

(56) Entgegenhaltungen:
- EP-A1- 0 267 477
- EP-A1- 0 636 327
- EP-A1- 0 740 917
- EP-A1- 1 084 655
- EP-A1- 1 157 636
- EP-A1- 1 364 597
- EP-A2- 0 664 984
- EP-A2- 1 084 654
- WO-A-96/28995
- AT-U1- 509
- AT-U1- 6 773
- DE-A1- 3 931 155
- DE-A1- 4 123 213
- DE-U1- 9 310 582
- DE-U1- 9 407 813
- DE-U1- 9 419 610
- DE-U1-202005 001 285

## Beschreibung

Die vorliegende Erfindung betrifft eine Verbindungseinrichtung an einem Schubkasten, umfassend einen im Boden und benachbart einer Frontblende eines Schubkastens angeordneten Adapter und einen im Adapter festgelegten Trägerhalter, wobei der Adapter zur Abstützung einer Seitenzarge und der Trägerhalter zur Fixierung eines an der Frontblende befestigten Frontblendenträgers vorgesehen ist.

Verbindungseinrichtungen der vorerwähnten Art sind an sich bekannt und dienen einerseits der Abstützung einer Seitenzarge und andererseits der Festlegung einer Frontblende, womit erreicht wird, dass entsprechende Verbindungseinrichtungen zumindest zwei Funktionen erfüllen.

So offenbart Dokument EP 11 15 76 36 A1 eine Verbindungseinrichtung für einen Schubkasten, umfassend einen im Bereich eines Bodens und benachbart einer Frontblende des Schubkastens anordenbaren Adapter und einen am Adapter festgelegten Trägerhalter, wobei der Trägerhalter zur Fixierung eines an der Frontblende befestigten Frontblendenträgers vorgesehen ist und einstückig aus Kunststoff hergestellt und formschlüssig am Adapter festgelegt ist.

Bei einem Schubkasten ist es aber über die angesprochenen Funktionen hinaus notwendig, beispielsweise eine Verbindung zwischen dem Schubkasten und einer Laufschiene einer Schubkasterrführung herzustellen. Darüber hinaus ist es erforderlich, den Frontblendenträger gegenüber dem Trägerhalter vertikal und horizontal justieren zu können, außerdem muss es möglich sein, den Frontblendenträger gegenüber der Verbindungseinrichtung und einer davon abgestützten Seitenzarge anziehen und fixieren zu können.

Die bislang bekannten Verbindungseinrichtungen können entweder nur die beiden erstgenannten Funktionen erfüllen und/oder weisen einen relativ komplizierten, mehrteiligen Aufbau auf, der zwar weitere Funktionen erfüllen kann, die gesamte Verbindungseinrichtung aber vergleichsweise teuer werden lässt.

Der vorliegenden Erfindung liegt damit die Aufgabe zugrunde, eine Verbindungseinrichtung der gattungsgemäßen Art zu schaffen, die bei einem extrem einfachen und kostengünstigen Aufbau leicht und bequem zusammensetzbar ist.

Diese Aufgabe wird erfindungsgemäß durch die Merkmale des unabhängigen Anspruchs 1 gelöst.

Die Verbindungseinrichtung umfasst somit zwei preiswert und einfach aufgebaute Teile, nämlich den Adapter und den Trägerhalter, die nach Art einer Steckverbindung formschlüssig miteinander verbunden werden können.

Zusätzliche Verbindungsmittel oder Maßnahmen, um eine Relativbewegung der beiden Teile gegeneinander zu verhindern, sind somit entbehrlich.

Der Trägerhalter ist an seinem unteren, der Frontblende zugewandten Ende mit einem Kupplungsteil in Form eines Nutsteines mit einer Auflaufschräge und mit Halteflächen ausgestattet und mit dem vorderen Ende einer Laufschiene kuppelbar sein.

Hierbei ist es vorteilhaft, wenn das Kupplungsteil mit einem am vorderen Ende der Laufschiene befestigten Stopfen kuppelbar ist.

Damit kann der Trägerhälter auch die Funktion erfüllen, den vorderen Bereich einer Laufschiene einer Schubkastenführung mit dem Schubkasten zu verbinden. Der Trägerhalter kann durch entsprechende konstruktive Ausgestaltung problemlos dahingehend weiterentwickelt werden, dass der Trägerhalter auch noch weitere Funktionen im Sinne von Verbindungsmöglichkeiten erfüllen kann.

Der Trägerhalter kann darüber hinaus unterseitig und gegenüber dem Kupplungsteil zurückversetzt angeordnet mit einem Federriegel mit einer in einer Aussparung der Laufschiene eingreifenden Riegelstufe ausgestattet sein. Hierdurch wird im vorderen Endbereich des Schubkastens eine zusätzliche Sicherung gegen Relativverschiebung in Längsrichtung des Schubkastens gegenüber der Laufschiene bewirkt.

Eine besonders vorteilhafte Ausführungsform sieht vor, dass der Federriegel eine weitere Riegelstufe aufweist, welche an einer Begrenzungskante einer Ausklinkung des Adapters anliegt. Dadurch kann eine Relativverschiebung zwischen Adapter und Trägerhalter in zumindest einer Verschieberichtung des gesamten Schubkastens verhindert werden.

Weitere Merkmale der Erfindung sind Gegenstand weiterer Unteransprüche, die sich aus der nachfolgenden Beschreibung eines in den Zeichnungen dargestellten Ausführungsbeispieles ergeben.

Im Einzelnen zeigen:
- Figur 1: eine perspektivische Darstellung eines mit erfindungsgemäßen Verbindungseinrichtungen versehenen Schubkastens in einer Vormontagestellung
- Figur 2: eine Perspektivdarstellung eines Adapters einer erfindungsgemäßen Verbindungseinrichtung
- Figur 3: eine perspektivische Darstellung eines in den Adapter gemäß Figur 2 einsetzbaren Trägerhalters
- Figur 4: eine perspektivische Teildarstellung einer an einem Boden eines Schubkastens befestigten Verbindungseinrichtung und einen damit verbindbaren Frontblendenträger
- Figur 5: eine Perspektivdarstellung des Adapters der Verbindungseinrichtung
- Figur 6: eine Perspektivdarstellung einer Verbindungseinrichtung mit vormontiertem Frontblendenträger, gezeigt vor der Kupplung mit einer Laufschiene einer Schubkastenführung
- Figur 7: eine der Figur 6 entsprechende Darstellung nach der Kupplung der Verbindungseinrichtung mit der Laufschiene
- Figur 8: einen Schnitt durch eine Verbindungseinrichtung in Höhe der Linie VIII-VIII in Figur 4
- Figur 9: einen der Figur 8 entsprechende Schnitt mit einem in Wirkposition befindlichen Spannbolzen
- Figur 10: eine Perspektivdarstellung eines an einem Knebel angeformten Spannbolzens.

In Figur 1 ist mit dem Bezugszeichen 1 insgesamt ein Schubkasten mit einem Boden 2, einer Rückwand 3, einer Frontblende 4 sowie mit zwei Seitenzargen 5 bezeichnet. Im Bereich der Seitenzargen 5 sind an der der Frontblende 4 zugewandten Vorderseite Verbindungseinrichtungen 6 vorgesehen, die Gegenstand der vorliegenden Erfindung sind und unter Bezugnahme insbesondere auf die Figuren 2 bis 7 im Folgenden ausführlich beschrieben werden.

Der Einfachheit halber wird im weiteren Text immer nur auf eine Verbindungseinrichtung 6 Bezug genommen, da die Verbindungseinrichtungen 6 im Bereich der beiden Seitenzargen 5 untereinander funktionsgleich sind.

Die Verbindungseinrichtung umfasst einen vorzugsweise als einstückiges Blech-Stanzteil ausgebildeten Adapter 7 und einen als einstückiges Kunststoffformteil hergestellten Trägerhalter 8.

Der Trägerhalter 8 wird in den einen in Längsrichtung offenen Einschubkanal 9 (siehe Figur 5) aufweisenden Adapter 7 eingeschoben und gegenüber dem Adapter 7 fixiert.

Dabei sind Adapter 7 und Trägerhalter 8 so ausgebildet, dass sich eine verbindungsmittelfreie, formschlüssige Verbindung und Verrastung zwischen den Bauteilen 7 und 8 ergibt.

Der Trägerhalter 8 ist mit zwei Biegefedern 13 versehen, welche das Trägerteil 8 quer zur Längsrichtung des Einschubkanales 9 belasten und dafür sorgen, dass das Trägerteil 8 im endgültigen Einschubzustand mit einer Rastkante 14 an einer Innenkante 14a eines Ausschnittes des Adapters 7 anliegt.

Weiterhin ist der Trägerhalter 8 an seiner Unterkante mit einem Federriegel 10 mit zwei Raststufen 10a und 10b ausgestattet. Die Raststufe 10a des Federriegels 10 greift im montierten Zustand in eine Aussparung 17a (siehe Figur 6) der Laufschiene 17 ein und bewirkt dadurch eine Verschiebesicherung zwischen Laufschiene und Verbindungsteil 6. Die Raststufe 10b liegt im montierten Zustand auf der Oberseite des Randbereiches eines Ausschnittes in Adapter 7 auf (siehe Figur 9).

Zusätzliche Fixierungen des Trägerhalters 8 innerhalb des Adapters 7 können durch aus dem Adapter 7 herausgebogene Zungen 15 gebildet sein, die nach dem Einschieben des Trägerhalters 8 in den Einschubkanal 9 des Adapters 7 an den Trägerhalter 8 herangedrückt werden.

Die vorstehenden Ausführungen machen deutlich, dass die Verbindung zwischen dem Adapter 7 und dem Trägerhalter 8 letztendlich formschlüssig erfolgt, auf jeden Fall werden keine zusätzlichen Befestigungsmittel wie Schrauben, Niete oder dergleichen benötigt.

Wie insbesondere aus den Figuren 6 und 7 hervorgeht, ist der Trägerhalter 8 an seinem vorderen, unteren Ende mit einem Kupplungsteil in Form eines Nutsteines 16 versehen, wobei dieses Kupplungsteil einstückig an den Trägerhalter 8 im übrigen angeformt ist. Dieses Kupplungsteil in Form eines Nutsteines 16 ist mit Auflaufschrägen 16a und mit Halteflächen 16b ausgestattet und kann mit einem entsprechend geformten, am vorderen Ende einer Laufschiene 17 einer nicht weiter dargestellten Schubhastenführung befestigten Stopfen 18 gekuppelt werden. Dadurch wird im vorderen Endbereich eine Verbindung des Schubkastens 1 mit der Tragschiene 17 bewirkt.

Alternativ hierzu ist es auch denkbar, am Stopfen 18 ein Kupplungsteil in Form eines Nutsteines 16 vorzusehen und den Trägerhalter 8 zur Aufnahme dieses Kupplungsteiles entsprechend auszugestalten.

Die schon weiter oben erwähnte erste Raststufe 10a des Federriegels 10 greift im montierten Zustand in eine Aussparung 17a (siehe Figur 6) der Laufschiene 17 ein und bewirkt dadurch eine Verschiebesicherung zwischen Laufschiene und Verbindungsteil 6.

Die Frontblende 4 ist, was sich insbesondere aus Figur 1 ergibt, an ihrer den Seitenzargen 5 zugewandten Innenseite mit zwei Frontblendenträgern 19 verbunden, die in einer Flucht mit den Verbindungseinrichtungen 6 liegen.

Figur 4 zeigt deutlich, dass der jeweilige Frontblendenträger 19 in Richtung des Pfeiles A in den Trägerhalter 8 eingeschoben und dort fixiert werden kann.

Der Frontblendenträger ist mit einem Höhenverstellexzenter 20, bestehend aus einer im Frontblendenträger 19 drehbar gelagerten Grundplatte 20a und einem damit verbundenen oder einstückig hergestellten Exzenterbolzen 20b, ausgestattet. Weiterhin ist im Frontblendenträger eine Seitenverstellschraube 21 in einer Gewindebohrung des Frontblendenträgers 19 vorgesehen, schließlich weist der Frontblendenträger 19 noch eine Durchbrechung 22 auf, die von einem schlüsselartigen Spannbolzen 23 eines schildartigen Knebels 24 (siehe Figur 1) durchtreten wird.

Der Exzenterbolzen 20b des Höhenverstellexzenters 20 greift im montierten Zustand in einen zur Frontblende 4 hin gesehen offenen Längsschlitz 25 des Trägerhalters 8 ein, der mit einem in Bezug auf den Durchmesser des Exzenterbolzens 20b verengten Einlassbereich 25a versehen ist. Beim Einschieben des Frontblendenträgers 19 in den Trägerhalter 8 muss also der Exzenterbolzen 20b zunächst den verengten Einlassbereich 25a des.Längsschlitzes 25 überwinden, um in eine Vormontageposition zu gelangen. Hierfür ist ein geringer Kraftaufwand erforderlich, andererseits wird aber nach dem Eintreten des Exzenterbolzens 20b in den Bereich des Längsschlitzes 25 eine vorläufige Sicherung der Frontblende 4 erreicht, da sich die Frontblende 4 in dieser Vormontagestellung nicht unbeabsichtigt wieder vom Trägerhalter 8 lösen kann.

In dieser Vormontageposition kann nun eine Höhen- und Seitenjustierung der Frontblende 4 durch den Höhenverstellexzenter 20 sowie die Seitenjustierschraube 21 andererseits vorgenommen werden, bevor die Frontblende 4 mit dem daran befestigten Frontblendenhalter 19 endgültig fixiert wird. Diese fixierung erfolgt in an sich bekannter Weise durch den schon erwähnten schildartigen Knebel 24 mit seinem schlüsselartigen Spannbolzen 23, der durch eine schlüssellochartige Ausnehmung 26 des Adapters 7 mit seinem ausschließlich zylindrischen freien Ende in eine Lagerbohrung 27 des Trägerhalters 8 eingeführt werden kann. Durch diese zusätzliche Lagerbohrung 27 im Trägerhalter 8 wird eine sehr gute axiale Lagerung des schlüsselartigen Spannbolzens 23 gewährleistet.

Nach der erfolgten Justierung wird der Knebel 24, der während der Vorjustage in einer Position liegt, in der der Zugang zum Höhenverstellexzenter 20 und zur Seitenverstellschraube 21 frei ist, um 90° verschwenkt, wodurch einerseits der Zugang zu dem Höhenverstellexzenter 20 und der Seitenverstellschraube 21 abgedeckt und andererseits der Frontblendenträger 4 in Richtung des Pfeiles A fest an die Stirnseite der Seitenzargen 5 angezogen wird.

Der in den Adapter 7 bzw. in dessen Einschubkanal 9 eingeschobene Bereich des Trägerhalters 8 kann vorteilhafterweise in Längsrichtung des Einschubkanales 9 selbst mit einer kanalartigen Durchgangsöffnung versehen sein, so dass bei Bedarf Elektrokabel oder andere Funktionsteile durch diesen Kanal hindurchgeführt werden können.

Die obigen Ausführungen machen deutlich, dass die Verbindungseinrichtung 6, bestehend aus Adapter 7 und Trägerhalter 8, eine Vielzahl von Funktionen erfüllen kann, die beim Aufbau eines Schubkastens sowie seiner Verbindung mit einer Schubkastenführung benötigt werden, ohne dass hierfür zusätzliche Bauteile bereitgestellt werden müssen.

Die multifunktionelle Gestaltung der Verbindungseinrichtung senkt somit sowohl die Herstellkosten wie auch die Montagezeiten für einen Schubkasten.

In den Figuren 8 bis 10 ist gezeigt, dass der Spannbolzen 23 mit einem schlüsselbartartigen Ansatz 23a versehen und somit nur in einer bestimmten Position durch die schlüssellochartige Ausnehmung 26 des Adapters 7 eingeführt werden kann.

Weiterhin zeigen die genannten Figuren, dass der Spannbolzen 23 an seinem freien Ende mit einer radial ausfedernden Rastzunge 23b versehen ist, welche nach dem Einführen des Spannbolzens 23 in die Lagerbohrung 27 des Trägerhalters 8 eine axiale Sicherung des Spannbolzens 23 bewirkt. Die Lagerbohrung 27 ist, was Figur 8 deutlich macht, mit einer kleinen Auskehlung 27a ausgestattet, durch welche die Rastnase 23b des Spannbolzens 23 behinderungsfrei hindurchgeführt werden kann, wenn sich der Spannbolzen 23 bezüglich der schlüssellochartigen Ausnehmung 26 in Einführposition befindet. Mit anderen Worten kann in dieser Einführposition der Spannbolzen 23 nebst Rastnase 23b nicht nur problemlos in die Lagerbohrung 27 eingeführt, sondern auch aus dieser Lagerbohrung 27 wieder herausgezogen werden, falls dies aus Demontagegründen erforderlich werden sollte.

Die radial ausfedernde Rastnase 23b ist in der Einführposition in die Auskehlung 27a eingerückt, so dass sich eine Verdrehsicherung des Spannbolzens 23 und damit auch des Knebels 24 in der besagten Einführposition ergibt. Mit anderen Worten ist eine unbeabsichtigte Verschwenkung des Knebels 24 nach dem Einführen des Spannbolzens 23 wirksam verhindert.

Der Knebel 24 kann bei Bedarf so gestaltet sein, dass dieser zumindest in der Position, in welcher der Zugang zum Höhenverstellexzenter 20 und zur Seitenverstellschraube 21 abgedeckt ist, eine gewisse Verrastung aufweist, die ein unbeabsichtigtes Verschwenken des Knebels 24 verhindert.

Der schlüsselbartartige Ansatz 23a ist mit einer ebenen Außenfläche ausgestattet und liegt in Spannposition an einer gerade verlaufenden, der Frontblende 4 abgewandt liegenden Innenkante 22a (siehe Figur 4) unter Spannung an. Durch diese konstruktive Ausgestaltung wird schon alleine eine hoch wirksame Verdrehsicherung für den Spannbolzen 23 erzielt, so dass ggf. auf eine zusätzliche Verrastungsmöglichkeit für den Knebel 24 verzichtet werden kann.

Durch die Anlage der ebenen Außenfläche des Ansatzes 23a an der geraden Innenkante 22a der Ausnehmung 22 wird sowohl eine großflächige Übertragung der Kräfte, die beim Anschlagen der Frontblende am Korpus auftreten, erreicht, außerdem wird eine sehr gute Lagesicherung des Knebels 24 erzielt, die unabhängig ist von Fertigungstoleranzen am Zargenblech, welche bei Anordnung von Rastmitteln zwischen der Zarge und dem Knebel beachtet werden müssten.

Die Querschnitte des Adapters 7 und der Seitenzarge 3 können so gestaltet sein, dass im oberen Endbereich der Seitenzargen 3 ein durchgehender Kanal für die Einführung von Steuerleitungen, Elektrokabeln oder dergleichen gebildet ist.

## Patentansprüche

1. Verbindungseinrichtung (6) für einen Schubkasten (1), umfassend einen im Bereich eines Bodens (2) und benachbart einer Frontblende (4) des Schubkastens (1) anordenbaren Adapter (7) und einen im Adapter (7) festgelegten Trägerhalter (8), wobei der Trägerhalter (8) zur Fixierung eines an der Frontblende (4) befestigten Frontblendenträgers (19) vorgesehen und einstückig aus Kunststoff hergestellt ist, wobei der Adapter (7) zur Abstützung einer Seitenzarge (5) vorgesehen ist, wobei der Trägerhalter (8) in den Adapter (7) eingeschoben und formschlüssig im Adapter (7) festgelegt und der Trägerhalter (8) an seinem unteren, der Frontblende (5) zugewandten Ende mit einem Kupplungsteil in Form eines Nutsteines (16) mit einer Auflaufschräge (16a) und mit Halteflächen (16b) ausgestattet und mit dem vorderen Ende einer Laufschiene (17) kuppelbar ist.

2. Verbindungseinrichtung nach Anspruch 1, **dadurch gekennzeichnet, dass** das Kupplungsteil (16) mit einem am vorderen. Ende der Laufschiene (17) befestigten Stopfen (18) kuppelbar ist.

3. Verbindungseinrichtung nach einem der vorhergehenden Ansprüche, **dadurch gekennzeichnet, dass** der Trägerhalter (8) unterseitig und gegenüber dem Kupplungsteil (16) zurückversetzt angeordnet mit einem Federriegel (10) mit einer in einer Aussparung (17a) der Laufschiene eingreifenden Riegelstufe (10a) ausgestattet ist.

4. Verbindungseinrichtung nach Anspruch 3, **dadurch gekennzeichnet, dass** der Federriegel (10) eine weitere Riegelstufe (106) aufweist, welche auf dem Randbereich einer Aussparung des Adapters (7) aufliegt.

5. Verbindungseinrichtung nach einem der vorhergehenden Ansprüche, **dadurch gekennzeichnet, dass** der Trägerhalter (8) mit Biegefedern (13) versehen ist, durch welche der Trägerhalter (8) quer zur Einschubrichtung in den Adapter (7) belastet und in endgültiger Einschubstellung mit einer Rastkante (14) an einer Innenkante (14a) einer Ausnehmung des Adapters (7) ausgerückt ist.

6. Verbindungseinrichtung nach einem der vorhergehenden Ansprüche, **dadurch gekennzeichnet, dass** der Adapter (7) mit herausgebogenen und den eingesetzten Trägerhalter (8) fixierenden Zungen (15) ausgestattet ist.

7. Verbindungseinrichtung nach einem der vorhergehenden Ansprüche, **dadurch gekennzeichnet, dass** der Trägerhalter (8) mit einem zur Frontblende (4) hin gesehenen offenen Längsschlitz (25) zur Aufnahme eines Exzenterbolzens (20b) eines Höhenverstellexzenters (20) des Frontblendenträgers (19) ausgestattet ist, wobei der Längsschlitz (25) mit einem gegenüber dem Durchmesser des Exzenterbolzens (20) verengten Einlassbereich (25a) versehen ist.

8. Verbindungseinrichtung nach einem der vorhergehenden Ansprüche, **dadurch gekennzeichnet, dass** der Trägerhalter (8) mit einer einer schlüssellochartigen Aussparung (26) des Adapters (7) gegenüberliegenden Lagerbohrung (27) versehen ist, die zur zusätzlichen radialen und axialen Lagerung eines schlüsselartigen Spannexzenters (23) eines schildartigen Knebels (24) dient.

9. Verbindungseinrichtung nach einem der vorhergehenden Ansprüche, **dadurch gekennzeichnet, dass** der Adapter (7) insgesamt einstückig als Blech-Stanzteil ausgebildet ist.

10. Verbindungseinrichtung nach einem der vorhergehenden Ansprüche, **dadurch gekennzeichnet, dass** der Trägerhalter (8) teilweise in einen in Längsrichtung offenen Einschubkanal (9) des Adapters (7) eingeschoben und ebenfalls mit einem in Achsrichtung des Einschubkanales (9) offenen Abschnitt versehen ist.

11. Verbindungseinrichtung nach Anspruch 8, **dadurch gekennzeichnet, dass** der schlüsselartige Spannexzenter (23) an seinem freien Endbereich mit einer radial ausfedernden Rastnase (23b) versehen und durch diese Rastnase (23b) in axialer Richtung gesichert ist.

12. Verbindungseinrichtung nach Anspruch 8 oder 11, **dadurch gekennzeichnet, dass** der schildartige Knebel (24) zumindest in seiner den Höhenverstellexzenter (20) verdeckenden Montageposition durch Rastmittel gesichert ist.

13. Verbindungseinrichtung nach einem der vorhergehenden Ansprüche, **dadurch gekennzeichet, dass** der Querschnitt des Adapters (7) und einer Seitenzarge (5) derart aufeinander abgestimmt sind, dass zwischen dem oberen Endbereich des Adapters (7) und der Oberkante der Seitenzarge (5) ein Kanal für Elektrokabel, Steuerleitungen oder dergleichen gebildet ist.

14. Verbindungseinrichtung nach Anspruch 11, **dadurch gekennzeichnet, dass** die radial ausfedernde Rastnase (23b) in Einführposition in eine entsprechend geformte Auskehlung (27a) der Lagerbohrung (27) eingerastet und somit eine Verdrehsicherung gegen unbeabsichtigtes Verdrehen des Spannbolzens (23) gebildet ist.

15. Verbindungseinrichtung nach Anspruch 9, 11, 12 oder 14, **dadurch gekennzeichnet, dass** einen schlüsselbartartigen Ansatz (23a) des Spannbolzens (23) eine ebene Außenfläche aufweist und mit dieser ebenen Außenfläche in Spannposition an einer der Frontblende abgewandt liegenden, geraden Innenkante (22a) der Ausnehmung (22) unter Spannung anliegt.

## Claims

1. A connection device (6) on a drawer (1), comprising an adapter (7), situated in the area of a bottom (2) and adjacent to a front panel (4) of the drawer (1), and a support retainer (8) fixed in the adapter (7), whereby the support retainer (8) is provided for fixing a front panel support (19) fastened on the front panel (4) and is produced in one piece from plastic, whereby the adapter (7) is provided for supporting a lateral panel (5), whereby the support retainer (8) is inserted into the adapter (7) and fixed in a formfitting way in the adapter (7) and the support retainer (8) is equipped on its lower end facing toward the front panel (5) with a coupling part in the form of a T-slot nut (16) having a ramp bevel (16a) and having stop faces (16b), and may be coupled to the forward end of a running rail (17).

2. The connection device according to Claim 1, **characterized in that** the coupling part (16) may be coupled to a plug (18) fastened on the forward end of the running rail (17).

3. The connection device according to one of the preceding claims, **characterized in that** the support retainer (8) is equipped with a spring bolt (10), having a bolt step (10a) engaging in a recess (17a) of the running rail, on the bottom side and situated recessed in relation to the coupling part (16).

4. The connection device according to Claim 3, **characterized in that** the spring bolt (10) has a further bolt step (10b), which rests on the edge area of a recess of the adapter (7).

5. The connection device according to one of the preceding claims, **characterized in that** the support retainer (8) is provided with bending springs (13), by which the support retainer (8) is loaded transversely in relation to the insertion direction into the adapter (7), and, in the final insertion position, is disengaged with a catch edge (14) on an inner edge (14a) of a recess of the adapter (7).

6. The connection device according to one of the preceding claims, **characterized in that** the adapter (7) is equipped with tongues (15) which are bent out and fix the inserted support retainer (8).

7. The connection device according to one of the preceding claims, **characterized in that** the support retainer (8) is equipped with a longitudinal slot (25), open viewed toward the front panel (4), for accommodating an eccentric pin (20b) of a vertical adjustment eccentric (20) of the front panel support (19), the longitudinal slot being provided with an inlet area (25a) constricted in relation to the diameter of the eccentric pin (20).

8. The connection device according to one of preceding claims, **characterized in that** the support retainer (8) is provided with a bearing hole (27) opposite to a keyhole-like opening (26) of the adapter (7), which is used for the additional radial and axial mounting of a key-like clamping eccentric (23) of a plate-like toggle (24).

9. The connection device according to one of the preceding claims, **characterized in that** the adapter (7) is implemented as a whole in one piece as a sheet-metal stamped part.

10. The connection device according to one of the preceding claims, **characterized in that** the support retainer (8) is partially inserted into an insertion channel (9) of the adapter (7), which is open in the longitudinal direction, and is also provided with a section open in the axial direction of the insertion channel (9).

11. The connection device according to Claim 8, **characterized in that** the key-like clamping eccentric (23) is provided on its free end area with a radially rebounding catch lug (23b) and is secured in the axial direction by this catch lug (23b).

12. The connection device according to Claim 8 or 11, **characterized in that** the plate-like toggle (24) is secured by catch means at least in its installation position covering the vertical adjustment eccentric (20).

13. The connection device according to one of the preceding claims, **characterized in that** the cross-sections of the adapter (7) and a lateral panel (5) are adapted to one another in such a way that a channel for electric cable, control lines, or the like is formed between the upper end area of the adapter (7) and the upper edge of the lateral panel (5).

14. The connection device according to Claim 11, **characterized in that** the radially rebounding catch lug (23b) engages in the insertion position in an appropriately shaped chamfer (27a) of the bearing hole (27) and a twist lock against unintentional twisting of the clamping pin (23) is thus formed.

15. The connection device according to Claim 9, 11, 12 or 14, **characterized in that** a projection (23a) of the clamping pin (23), which is like a key bit, has a flat external face and this flat external face presses against a linear inner edge (22a) of the recess (22) facing away from the front panel under tension in the clamping position.

## Revendications

1. Dispositif de connexion (6) pour un tiroir (1), comprenant un adaptateur (7) pouvant être disposé dans la zone d'un fond (2) et de manière adjacente à une façade (4) du tiroir (1) et un porte-support (8) fixé dans l'adaptateur (7), sachant que le porte-support (8) est prévu pour fixer un support de façade (19) fixé au niveau de la façade (4) et est fabriqué d'un seul tenant en plastique, sachant que l'adaptateur (7) est prévu pour soutenir un coté (5), sachant que le porte-support (8) est inséré dans l'adaptateur (7) et fixé par coopération de forme dans l'adaptateur (7) et le porte-support (8) est équipé à son extrémité inférieure tournée vers la façade (5) d'un élément d'accouplement sous forme de coulisseau (16) avec un plan incliné (16a) et des surfaces d'arrêt (16b) et peut être couplé avec l'extrémité avant d'un rail de roulement (17).

2. Dispositif de connexion selon la revendication 1, **caractérisé en ce que** l'élément d'accouplement (16) peut être couplé avec un bouchon (18) fixé à l'extrémité avant du rail de roulement (17).

3. Dispositif de connexion selon l'une quelconque des revendications précédentes, **caractérisé en ce que** le porte-support (8) disposé côté inférieur et en retrait par rapport à l'élément d'accouplement (16) est équipé d'un verrou à ressort (10) avec un gradin de verrouillage (10a) venant en prise dans un évidement (17a) du rail de roulement.

4. Dispositif de connexion selon la revendication 3, **caractérisé en ce que** le verrou à ressort (10) présente un autre gradin de verrouillage (10b) qui repose sur la zone de bord d'un évidement de l'adaptateur (7).

5. Dispositif de connexion selon l'une quelconque des revendications précédentes, **caractérisé en ce que** le porte-support (8) est doté de ressorts de flexion (13) par lesquels le porte-support (8) est sollicité transversalement au sens d'insertion dans l'adaptateur (7) et sorti dans la position d'insertion définitive avec un bord d'arrêt (14) au niveau d'un bord intérieur (14a) d'un évidement de l'adaptateur (7).

6. Dispositif de connexion selon l'une quelconque des revendications précédentes, **caractérisé en ce que** l'adaptateur (7) est équipé de languettes (15) pliées vers l'extérieur et fixant le porte-support (8) inséré.

7. Dispositif de connexion selon l'une quelconque des revendications précédentes, **caractérisé en ce que** le porte-support (8) est équipé d'une fente oblongue (25) ouverte vue en direction de la façade (4) pour la réception d'un boulon excentrique (20b) d'un excentrique à hauteur réglable (20) du support de façade (19), sachant que la fente oblongue (25) est dotée d'une zone d'entrée (25a) rétrécie par rapport au diamètre du boulon excentrique (20).

8. Dispositif de connexion selon l'une quelconque des revendications précédentes, **caractérisé en ce que** le porte-support (8) est doté d'un alésage de palier (27) faisant face à un évidement (26) en forme de trou de serrure de l'adaptateur (7) et qui sert au logement radial et axial supplémentaire d'un excentrique de serrage (23) de type clé d'un garrot (24) de type plaque.

9. Dispositif de connexion selon l'une quelconque des revendications précédentes, **caractérisé en ce que** l'adaptateur (7) est réalisé dans l'ensemble d'un seul tenant sous forme de pièce de tôle découpée.

10. Dispositif de connexion selon l'une quelconque des revendications précédentes, **caractérisé en ce que** le porte-support (8) est inséré en partie dans un canal d'insertion (9), ouvert dans le sens longitudinal, de l'adaptateur (7) et est également doté d'une section ouverte dans le sens axial du canal d'insertion (9).

11. Dispositif de connexion selon la revendication 8, **caractérisé en ce que** l'excentrique de serrage (23) de type clé est doté à son extrémité libre d'un bec d'encliquetage (23b) en débattement radial et est bloqué par ce bec d'encliquetage (23b) dans le sens axial.

12. Dispositif de connexion selon la revendication 8 ou 11, **caractérisé en ce que** le garrot (24) de type plaque est bloqué au moins dans sa position de montage couvrant l'excentrique à hauteur réglable (20) par des moyens d'encliquetage.

13. Dispositif de connexion selon l'une quelconque des revendications précédentes, **caractérisé en ce que** la section transversale de l'adaptateur (7) et d'un côté (5) sont ajustés l'un sur l'autre de telle sorte qu'un canal pour câbles électriques, lignes de commande ou similaires est formé entre l'extrémité supérieure de l'adaptateur (7) et le bord supérieur du côté (5).

14. Dispositif de connexion selon la revendication 11, **caractérisé en ce que** le bec d'encliquetage (23b) en débattement radial est enclenché en position d'insertion dans une gorge (27a), de forme correspondante, de l'alésage de palier (27) et un blocage contre la rotation involontaire du boulon de serrage (23) est donc réalisé.

15. Dispositif de connexion selon la revendication 9, 11, 12 ou 14, **caractérisé en ce qu'**une saillie (23a) de type panneton du boulon de serrage (23) présente une surface extérieure plane et s'appuie sous tension avec cette surface extérieure plane en position de serrage contre un bord intérieur (22a), rectiligne opposé à la façade, de l'évidement (22).
